# EUROPÄISCHE PATENTSCHRIFT

(11) **EP 3 625 515 B1**
(45) Veröffentlichungstag und Bekanntmachung des Hinweises auf die Patenterteilung: **07.04.2021**
(21) Anmeldenummer: 18722499.3
(22) Anmeldetag: 03.05.2018
(51) Int. Cl.: F42B 5/02, F42B 5/067, F42B 3/24, F42C 19/08

(54) **ANTRIEBSSYSTEM FÜR PATRONENMUNITION**
PROPELLING SYSTEM FOR CARTIDGE AMMUNITION
SYTÈME PROPULSIF POUR UNE MUNITION EN FORME DE CARTOUCHE

(30) Priorität: 18.05.2017 DE 102017110871
(43) Veröffentlichungstag der Anmeldung: 25.03.2020
(73) Patentinhaber: Rheinmetall Waffe Munition GmbH, 29345 Unterlüß (DE)
(72) Erfinder: REDEKER, Hendrik, 22927 Großhansdorf (DE); DEHRMANN, Stephan, 22175 Hamburg (DE); DIERKS, Lars Christian, 23795 Groß Rönnau (DE)
(74) Vertreter: Dietrich, Barbara
(86) Internationale Anmeldenummer: PCT/EP2018/061398
(87) Internationale Veröffentlichungsnummer: WO 2018/210579

(56) Entgegenhaltungen:
- EP-A2- 0 237 711
- WO-A1-91/10877
- DE-A1- 19 738 937
- DE-B3-102009 048 365
- US-A1- 2005 268 808

## Beschreibung

Die Erfindung bezieht sich auf ein Antriebssystem bzw. einen Antrieb und eine Patronenmunition mit diesem Antriebssystem. Die Erfindung schlägt insbesondere einen fragmentfreien Antrieb für diese patronierte Munition vor.

Derartige Patronenmunitionen, beispielsweise Kaliber 40mmx46, 40mmx53 etc., bestehen aus einem Antriebssystem und einem Geschoss. Das Antriebssystem selbst umfasst eine Treibladungshülse, wenigstens eine Hochdruckkammer, ein Treibladungspulver und ein Anzündhütchen. In der Treibladungshülse unterhalb des Geschosses um die Hochdruckkammer herum bildet sich ein Niederdruckraum. Die Patronenmunition arbeitet mit einem geringen Gasdruck im Rohr. Die Hochdruckkammer dient daher zur vollständigen Pulververbrennung. Mit Auslösen des Anzündhütchens wird in der Hochdruckkammer ein minimaler Gasdruck erreicht, um eine gleichmäßige Verbrennung des Treibladungspulvers zu starten, bevor der Gasdruck in den Niederdruckraum strömt. Hierfür sind in der Regel Näpfe oder Scheiben aus Metall oder Kunststoff vorgesehen, die durch den Druck bersten oder perforiert werden.

Die EP 2 473 816 B2 beschreibt eine Hülsenmunition, umfassend eine Patronenhülse und ein Projektil, das in die Patronenhülse eingesetzt ist und mechanisch mit der Patronenhülse verbunden ist. In der Treibkammer der Patronenhülse befindet sich eine pyrotechnische Treibladung, die mittels eines pyrotechnischen Zünders gezündet wird, deren Treibgase beim Verbrennen eine Kraft auf den Boden des Projektils ausüben, mittels derer das Projektil aus der Patronenhülse heraus getrieben wird. Mindestens ein Durchgang tritt aus der Treibkammer durch die Patronenhülse aus, der/die mit einem schmelzbaren, festen druckdichten Material gefüllt ist/sind. Dabei ist mindestens ein nicht schmelzbares, brechbares Element zwischen einem schmelzbaren, festen, druckdichten Material und der Treibladung angeordnet.

Die US 2005/268808 A1 offenbart einen Antrieb einer patronierten Munition, umfassend eine Treibladungshülse und eine Hochdruckkammer. Die Hochdruckkammer nimmt ein Treibladungspulver und im Bodenbereich ein Anzündhütchen auf. Die Hochdruckkammer weist zudem wenigstens einen Durchgang auf, der in einem austauschbaren Einsatz integriert ist. Eine Membran ruht zum inneren Ende des Einsatzes und bedeckt den Durchgang. Die Membran ist derart ausgelegt, dass sie durch einen vorbestimmten Druck aufgebrochen wird.

Die Granate in DE 10 2012 014 043 B4 besitzt eine Hochdruckkammer, die über eine Berstmembran in einen die Treibladung aufnehmenden ersten Kammerabschnitt und einen zweiten Kammerabschnitt unterteilt ist.

Die DE 39 18 005 A1 betrifft eine patronierte Munition, wobei die Treibgase der Zündladung über eine Berstscheibe freigegeben werden.

Nachteilig hierbei ist die Bildung von Fragmenten oder Partikeln, die die Waffenfunktion stören können.

Aus der DE 197 38 937 C2 ist eine patronierte Munition bekannt, bei der ein Kolben gestaucht wird, um die Überströmbohrungen freizugeben. Der Vorteil liegt darin, dass der Kolben hierbei nicht fragmentiert wird.

Der Erfindung stellt sich die Aufgabe, einen Antrieb aufzuzeigen, welcher keine Fragmente erzeugt, jedoch zuverlässig bei einem definierten Druck öffnet.

Gelöst wird die Aufgabe durch die Merkmale des Patentanspruchs 1. Vorteilhafte Ausgestaltungen sind den Unteransprüchen entnehmbar.

Der Erfindung liegt die Idee zugrunde, um, den Forderungen von zunehmender Sicherheit Rechnung zu tragen, einen fragmentfreien Antrieb zu schaffen. In der Patrone wird dazu eine Hochdruckkammer zentral durch eine einzelne, metallische Membran unterhalb von Überströmbohrungen verschlossen.

Eine den Übergang zwischen Hochdruckkammer und Niederdruckkammer verschließende Membran benennt bereits die DE 10 2009 048 365 B3. Mit der DE 10 2009 048 365 B3 wird eine patronierte Munition, bestehend aus einem Geschoss und einer Treibladungshülse zur Aufnahme des Geschosses sowie einem Antrieb, offenbart, die eine mechanische Verbindung zwischen Geschoss und Treibladungshülse umfasst. Geschoss und Antrieb werden miteinander verschraubt. Diese Schraubverbindung umfasst eine Membran mit wenigstens einer Sollbruchstelle, die sich bei einem vorbestimmten Druck in der Hochdruckkammer des Antriebs öffnet. Alternativ kann die mechanische Verbindung auch eine Steckverbindung sein. Nach dem Öffnen der Verbindungsmembran entsteht ein ringförmiger Drosselquerschnitt, der ein kontrolliertes Überströmen der Treibladungspulvergase regelt.

Die vorliegende Erfindung verwendet jedoch keine Membran mit Sollbruchstelle. Die Membran ist zudem nicht in der mechanischen Verbindung eingebunden. Die mechanische Verbindung wird durch einen Körper einer Hochdruckkammer und einem Geschossboden realisiert. Dieses kann mittels Schraubverbindung etc. erfolgen.

Vielmehr wird die Membran durch einen Deckel in Axialrichtung gegen einen Absatz in einer Hochdruckkammer gedrückt. Zwischen dem Außendurchmesser vom Deckel und einem Innendurchmesser der Hochdruckkammer verbleibt ein ringförmiger Spalt, welcher von der Membran verschlossen wird. Beim Verschuss der Munition biegt der Gasdruck vom Treibladungspulver die Membran hoch, um durch diesen Spalt ausströmen zu können. Diese Konstruktion verhindert, dass insbesondere radiale Fragmente erzeugt werden. Mit dem Spalt verbunden sein können mehrere Überströmbohrungen, wenigstens jedoch eine, die eine Verbindung zwischen der Hochdruckkammer und einer Niederdruckkammer der Munition schaffen. Die Membran ist im Randbereich zum Körper der Hochdruckkammer nicht fixiert, sodass nur eine reine Biegung ohne Scherbelastung entsteht und die Bildung von Fragmenten ausgeschlossen wird. Über die Dicke der Membran, die Festigkeit des Materials und die Größe des Spaltes ist der spezifische Mindest-Öffnungsdruck einstellbar, vorgebbar.

Als Material der Membran ist ein Material zu wählen, das zäh ist, jedoch eine gute Verformbarkeit aufweist ohne zu reißen. Hier bieten sich z. B. Aluminium, Kupfer sowie Stahl an.

Die Geometrie der Membran ist bevorzugt eine Scheibe. Das ermöglicht die einfache Herstellung der Membran, die aus einem Blechstreifen gestanzt werden kann. Der Vorteil liegt unter anderem darin, dass eine Veränderung der Materialeigenschaften gegenüber den spezifizierten Materialfestigkeitswerten verhindert wird.

Mit einer entsprechend ausgebildeten Vorrichtung kann die Membran des Weiteren direkt aus dem Blechstreifen in die Hochdruckkammer hinein gestanzt und in Endlage gebracht werden, wodurch Herstellung und Montage der Membran in einem Arbeitsgang erfolgen kann. Danach kann der die Membran fixierende Deckel in den Körper der Hochdruckkammer gedrückt werden, wobei der Deckel in den Körper bevorzugt einrasten kann.

Vorgeschlagen wird ein fragmentfreier Antrieb einer patronierten Munition, umfassend eine Treibladungshülse und eine Hochdruckkammer. Die Hochdruckkammer nimmt ein Treibladungspulver und im Bodenbereich ein Anzündhütchen auf. Die Hochdruckkammer weist wenigstens eine Überströmbohrung auf. Zur Vermeidung von Fragmenten wird eine Membran in der Hochdruckkammer derart eingebettet, dass diese Membran die Hochdruckkammer und eine Niederdruckkammer voneinander trennt und bei Druckaufbau in der Hochdruckkammer zur Verbindung der Hochdruckkammer mit der Niederdruckkammer nicht reißt, sondern verbogen bzw. umgebogen wird. Dazu weist die Hochdruckkammer einen Deckel, die Membran und einen Körper auf. Die Membran ist im Körper eingebettet und wird durch den Deckel fixiert. Die Membran überdeckt des Weiteren einen Spalt, der durch einen Außendurchmesser des Deckels und einen Innendurchmessers des Körpers gebildet wird. In diesen wird der Randbereich der Membran hineingedrückt bei Druckaufbau.

Anhand eines Ausführungsbeispiels mit Zeichnung soll die Erfindung näher erläutert werden. Es zeigt:
- Fig. 1: in einer teilweisen Schnittdarstellung eine erfindungsgemäße patronierte Munition,
- Fig. 2: eine vergrößerte Darstellung der Hochdruckkammer aus Fig. 1;
- Fig: 3: eine Darstellung der Hochdruckkammer mit geöffneter Membran,
- Fig. 4: einen Antrieb mit einer Leuchtspur und Überzündbohrung,
- Fig. 5: der Antrieb mit Leuchtspur aus Fig. 4 mit geöffneter Überzündbohrung.

Die Fig. 1 zeigt eine patronierte Munition 1, bestehend aus einem Geschoss 2 und einem Antrieb 3. Der Antrieb 3 umfasst eine Treibladungshülse 4 und eine Hochdruckkammer 5. Diese Hochdruckkammer 5 besteht ihrerseits aus einem Deckel 6, einer Membran 7, einem Körper 8 sowie einem Treibladungspulver 9 und einem Anzündhütchen 10. Der Körper 8 ist hohl ausgeführt. In einem Teilbereich des Körpers 8 befindet sich das Treibladungspulver 9.

Die Membran 7 ist bevorzugt symmetrisch im Körper 8 eingebettet. Die Membran 7 überdeckt dabei einen Spalt 11. Der Spalt 11 wird durch den Außendurchmesser des Deckels 6 und den Innendurchmessers des Körpers 8 gebildet. Die Größe des Spalts 11 kann daher durch die Wahl der beiden Durchmesser eingestellt werden.

In Fig. 2 ist die Hochdruckkammer 5 aus Fig. 1 vergrößert dargestellt. Die Membran 7 verschließt Überströmbohrungen 12, wenigstens eine, die mit dem Spalt 11 über wenigstens eine Verbindung 13, z.B. eine umlaufende Ringnut, funktional in Verbindung stehen. Die Membran 7 wird nur durch einen Deckel 6 gegen einen Absatz 14 im Körper 8 gedrückt und dadurch fixiert. Die Überströmbohrungen 12 sind durch diese Membran 7 gegenüber der Hochdrucckammer 5 verschlossen.

Wenngleich die Überströmbohrungen 12 in dieser Ausführung im rechten Winkel zur Membran 7 ausgerichtet im Körper 8 eingebracht sind, sind auch andere Ausrichtungen möglich, um die Hochdruckkammer 5 mit einer Niederdruckkammer 15 der Munition 1 zu verbinden. So können die Überstrombohrungen 12 beispielsweise auch schräg nach oben oder unten in die Niederruckkammer 15 weisend ausgerichtet sein.

Eine mechanische Verbindung zwischen Geschoss 2 und Antrieb 3 wird über den Körper 8 der Hochdruckkammer 5 geschaffen, wobei der Körper 8 im oberen Bereich 17 mit einem Geschossboden 18 des Geschosses 2 verbunden wird. Die Verbindung zwischen dem Körper 8 und dem Geschossboden 18 kann eine Schraubverbindung sein. Dazu weist der Körper 8 im Bereich der mechanischen Verbindung ein Außengewinde und der Geschossboden 18 ein Innengewinde auf. Alternativen sind denkbar. Der Körper 8 trägt im oberen Bereich 17 den Deckel 6. Dieser wird im oberen Bereich 17 des Körpers 8 im Körper 8 fixiert. Bei Verschuss der Munition 1 wird über das Anzündhütchen 10 das Treibladungspulver 9 angezündet. Bei Erreichen eines vorgegebenen bzw. eingestellten Treibladungsgasdrucks wird die Membran 7 nach oben in Richtung der Überströmbohrungen 12 in den freien Spalt 11 gedrückt (Fig. 3). Der erforderliche Öffnungsdruck kann konstruktiv über die Dimensionierung der Dicke und Festigkeit der Membran 7 in Verbindung mit der druckbeaufschlagten Oberfläche des Ring-Spalts 11 zwischen Körper 8 und Deckel 6 eingestellt werden. Die Überströmbohrungen 12 werden zu diesem Zeitpunkt freigegeben. Die Treibladungsgase gelangen von der Hochdruckkammer 5 in die Niederdruckkammer 15 über den Ring-Spalt 11 und die Überströmbohrungen 12 und üben eine Kraft auf den Geschossboden 18 aus, mit der das Geschoss 1 aus dem Rohr einer nicht näher dargestellten Waffe herausgetrieben wird. Die Funktion der Membran 7 stellt sicher, dass keine Fragmente die Hochdruckkammer 5 verlassen, welche als Partikel etc. in der Waffe liegen bleiben könnten.

Bei einigen Munitions- bzw. Patronenvarianten kann ein Verzögerungselement oder eine Leuchtspur 19 im Geschossboden 18 vorgesehen sein. Um diese zünden zu können, ist axial eine zusätzliche Überzündbohrung 20, bevorzugt im Deckel 6, eingebracht (Fig.4). Diese zentrale Bohrung 20 ermöglicht es, dass der Gasdruck aus der Hochdruckkammer 5 auf das Verzögerungselement oder auf die Leuchtspur 19 geleitet wird, und damit das Verzögerungselment bzw. die Leuchtspur 19 gezündet wird. Die Überzündbohrung 20 ist durch die Membran 7 verschlossen, die beim Druckaufbau abschert.

Damit die Überzündbohrung 20 gleichzeitig mit den seitlichen Überströmbohrungen 12 geöffnet wird, ist vor der Überzündbohrung 20 eine abgesetzte Bohrung 21 angeordnet (Fig. 5). Die Durchmesser beider Bohrungen 20, 21 ist so zu dimensionieren, dass der gleiche Öffnungsdruck zum Abscheren der Membran 7 in den Innenbereich der Bohrung 21 wie für das Umbiegen der Membran 7 im Außenbereich eingestellt wird. Der Gasdruck schiebt die abgescherte Fläche der Membran 7 bis zum Ende der Bohrung 21, die dort mittig perforiert wird. Zum Schluss verbleibt ein Ring der Membran 7 im Antrieb. Das durch die Perforation gebildete Partikel mit dem Durchmesser der Überzündbohrung 20 wird aus der Hochdruckkammer 5 geschossen, verbrennt jedoch noch innerhalb der Antriebs 3 aufgrund der hohen Temperaturen von den Treibladungspulvergasen. Der Antrieb 3 ist auch hierbei Fragmente frei und eine zuverlässige Zündung der Verzögerungselemente oder Leuchtspuren 19 gewährleistet. Durch die Kombination von äußerem Aufbiegen und Abscheren im inneren Bereich kann der Antrieb 3 die beiden Funktionen - Geschossbeschleunigung und Anzündung einer Leuchtspur/ einer Verzögerung - zuverlässig ausführen.

Die vorgeschlagene konstruktive Ausgestaltung des Antriebs 3 der Munition 1 ermöglicht eine einfache Herstellung des Antriebs 3. So kann in einem Fertigungsschritt die Membran 7 aus einem Blechstreifen (nicht näher dargestellt) ausgestanzt und gleichsam in den Körper 8 gedrückt werden. In einem nachfolgenden Fertigungsschritt wird der Deckel 6 in den Körper 8 gedrückt, der dann aufgrund seiner Formgebung im Körper 8 befestigbar ist, bevorzugt durch Einrasten.

## Patentansprüche

1. Antrieb (3) einer patronierten Munition (1), umfassend eine Treibladungshülse (4) und eine Hochdruckkammer (5), wobei die Hochdruckkammer (5) ein Treibladungspulver (9) und im Bodenbereich ein Anzündhütchen (10) aufnimmt, mit wenigstens einer Überströmbohrung (12), **dadurch gekennzeichnet, dass** die Hochdruckkammer (5) des Weiteren einen Deckel (6), eine Membran (7) und einen Körper (8) aufweist, die Membran (7) im Körper (8) eingebettet und durch den Deckel (6) fixiert ist, und die Membran (7) einen Spalt (11) überdeckt, der durch einen Außendurchmesser des Deckels (6) und einen Innendurchmesser des Körpers (8) gebildet wird.

2. Antrieb (3) nach Anspruch 1, **dadurch gekennzeichnet, dass** der Körper (8) Überströmbohrungen (12) aufweist, die durch die Membran (7) überdeckt sind.

3. Antrieb (3) nach Anspruch 1 oder 2, **dadurch gekennzeichnet, dass** zwischen den Überströmbohrungen (12) und der Membran (7) eine Verbindung (13) im Körper (8) eingebracht ist.

4. Antrieb (3) nach einem der Ansprüche 1 bis 3, **dadurch gekennzeichnet, dass** die Membran (7) auf einem Absatz (14) im Körper (8) aufliegt.

5. Antrieb (3) nach einem der Ansprüche 1 bis 4, **dadurch gekennzeichnet, dass** zwischen der wenigstens einen Überströmbohrung (12) mit dem Spalt (11) wenigstens eine Verbindung (13) vorhanden ist, welche eine Ringnut sein kann.

6. Antrieb (3) nach Anspruch 5, **dadurch gekennzeichnet, dass** die Verbindung durch Aussparungen im Deckel (6) und Körper (8) gebildet wird.

7. Patronierte Munition (1) mit einem Antrieb (3) nach einem der Ansprüche 1 bis 6 und einem Geschoss (2).

8. Patronierte Munition (1) nach Anspruch 7, **dadurch gekennzeichnet, dass** eine mechanische Verbindung zwischen Geschoss (2) und Antrieb (3) über den Körper (8) der Hochdruckkammer (5) geschaffen wird.

9. Patronierte Munition (1) nach Anspruch 8, **dadurch gekennzeichnet, dass** der Körper (8) im oberen Bereich (17) mit einem Ansatz am Geschossboden (18) des Geschosses (2) verbunden wird.

10. Patronierte Munition (1) nach Anspruch 8 oder 9, **dadurch gekennzeichnet, dass** die Verbindung zwischen dem Körper (8) und dem Geschossboden (18) eine Schraubverbindung sein kann.

11. Patronierte Munition (1) nach einem der Ansprüche 7 bis 10, **gekennzeichnet durch** ein Verzögerungselement oder eine Leuchtspur (19) im Geschossboden (18) und eine Überzündbohrung (20) in der Hochdruckkammer (5), die an den Geschossboden (18) heranreicht.

12. Patronierte Munition (1) nach Anspruch 11, **dadurch gekennzeichnet, dass** vor der Überzündbohrung (20) eine abgesetzte Bohrung (21) angeordnet ist, die ein Abscheren der unterhalb der Überzündbohrung (20) befindlichen Membran (7) in den Innenbereich der abgesetzten Bohrung (21) bei Druckaufschlag sicherstellt.

13. Patronierte Munition (1) nach Anspruch 10 oder 12, **dadurch gekennzeichnet, dass** die Überzündbohrung (20) und die abgesetzte Bohrung (21) im Deckel (6) der Hochdruckkammer (5) integriert sind.

## Claims

1. Propulsion system (3) for cartridge ammunition (1) comprising a cartridge case (4) and a high-pressure chamber (5), wherein the high-pressure chamber (5) receives a propellant powder (9) and a primer cap (10) in the base area, having at least one overflow bore (12), **characterized in that** the high-pressure chamber (5) furthermore has a cover (6), a diaphragm (7) and a body (8), the diaphragm (7) is embedded in the body (8) and fixed by the cover (6) and the diaphragm (7) covers a gap (11) which is formed by an outer diameter of the cover (6) and an inner diameter of the body (8).

2. Propulsion system (3) according to Claim 1, **characterized in that** the body (8) has overflow bores (12) which are covered by the diaphragm (7).

3. Propulsion system (3) according to Claim 1 or 2, **characterized in that** a connection (13) is introduced in the body (8) between the overflow bores (12) and the diaphragm (7).

4. Propulsion system (3) according to one of Claims 1 to 3, **characterized in that** the diaphragm (7) rests on a ledge (14) in the body (8).

5. Propulsion system (3) according to one of Claims 1 to 4, **characterized in that** there is at least one connection (13) between the at least one overflow bore (12) with the gap (11) which may be a ring groove.

6. Propulsion system (3) according to Claim 5, **characterized in that** the connection is created by recesses in the cover (6) and body (8).

7. Cartridge ammunition (1) with a propulsion system (3) according to one of Claims 1 to 6 and a projectile (2).

8. Cartridge ammunition (1) according to Claim 7, **characterized in that** a mechanical connection is created between projectile (2) and propulsion system (3) via the body (8) of the high-pressure chamber (5).

9. Cartridge ammunition (1) according to Claim 8, **characterized in that** the body (8) is connected to a projection on the projectile base (18) of the projectile (2) in the upper region (17).

10. Cartridge ammunition (1) according to Claim 8 or 9, **characterized in that** the connection between the body (8) and the projectile base (18) may be a screw connection.

11. Cartridge ammunition (1) according to one of Claims 7 to 10, **characterized by** a delay element or a trace (19) in the projectile base (18) and an over-priming bore (20) in the high-pressure chamber (5) which extends to the projectile base (18).

12. Cartridge ammunition (1) according to Claim 11, **characterized in that** a shouldered bore (21) is arranged in front of the over-priming bore (20) which ensures that the diaphragm (7) located below the over-priming bore (20) shears off in the inner region of the shouldered bore (21) when there is a pressure surge.

13. Cartridge ammunition (1) according to Claim 10 or 12, **characterized in that** the over-priming bore (20) and the shouldered bore (21) are integrated in the cover (6) of the high-pressure chamber (5).

## Revendications

1. Système de propulsion (3) d'une munition à cartouche (1) comprenant un boîtier de charge propulsive (4) et une chambre à haute pression (5), la chambre à haute pression (5) recevant une poudre de charge propulsive (9) et un capuchon d'amorce (10) dans la zone inférieure, et étant pourvue d'au moins un trou de trop-plein (12), **caractérisé en ce que** la chambre à haute pression (5) comporte en outre un couvercle (6), une membrane (7) et un corps (8), **en ce que** la membrane (7) est noyée dans le corps (8) et est fixée par le couvercle (6), et **en ce que** la membrane (7) recouvre un espace (11) qui est formé par un diamètre extérieur du couvercle (6) et un diamètre intérieur du corps (8).

2. Système de propulsion (3) selon la revendication 1, **caractérisé en ce que** le corps (8) comporte des trous de trop-plein (12) qui sont recouverts par la membrane (7).

3. Système de propulsion (3) selon la revendication 1 ou 2, **caractérisé en ce qu'**une liaison (13) est introduite dans le corps (8) entre les trous de trop-plein (12) et la membrane (7).

4. Système de propulsion (3) selon l'une des revendications 1 à 3, **caractérisé en ce que** la membrane (7) est en appui sur un épaulement (14) dans le corps (8).

5. Système de propulsion (3) selon l'une des revendications 1 à 4, **caractérisé en ce qu'**au moins une liaison (13), qui peut être une gorge annulaire, est présente entre l'au moins un alésage de trop-plein (12) et la fente (11).

6. Système de propulsion (3) selon la revendication 5, **caractérisé en ce que** la liaison est formée par des évidements ménagés dans le couvercle (6) et le corps (8).

7. Munition à cartouche (1) comprenant un système de propulsion (3) selon l'une des revendications 1 à 6 et un projectile (2).

8. Munition à cartouche (1) selon la revendication 7, **caractérisée en ce qu'**une liaison mécanique est réalisée entre le projectile (2) et le système de propulsion (3) par le biais du corps (8) de la chambre à haute pression (5).

9. Munition à cartouche (1) selon la revendication 8, **caractérisée en ce que** le corps (8) est relié dans la zone supérieure (17) à un téton au niveau du fond (18) du projectile (2).

10. Munition à cartouche (1) selon la revendication 8 ou 9, **caractérisée en ce que** la liaison entre le corps (8) et le fond de projectile (18) peut être une liaison à vis.

11. Munition à cartouche (1) selon l'une des revendications 7 à 10, **caractérisée par** un élément retardateur ou une traînée lumineuse (19) dans le fond de projectile (18) et un alésage de sur-amorçage (20) ménagé dans la chambre à haute pression (5) et atteignant la base de projectile (18).

12. Munition à cartouche (1) selon la revendication 11, **caractérisée en ce qu'**un alésage étagé (21) est disposé devant l'alésage de sur-amorçage (20) et assure un cisaillement de la membrane (7) située sous l'alésage de sur-amorçage (20) dans la région intérieure de l'alésage étagé (21) en cas de choc de pression.

13. Munition à cartouche (1) selon la revendication 10 ou 12, **caractérisée en ce que** l'alésage de sur-amorçage (20) et l'alésage étagé (21) sont intégrés dans le couvercle (6) de la chambre à haute pression (5).
